# EUROPÄISCHE PATENTSCHRIFT

(11) **EP 2 993 960 B1**
(45) Veröffentlichungstag und Bekanntmachung des Hinweises auf die Patenterteilung: **15.07.2020**
(21) Anmeldenummer: 15182036.2
(22) Anmeldetag: 21.08.2015
(51) Int. Cl.: H05B 6/64, F24C 15/16

(54) **ROST FÜR EIN GARGERÄT UND GARGERÄT**
GRATE FOR A COOKING DEVICE AND COOKING DEVICE
GRILLE POUR UN APPAREIL DE CUISSON ET APPAREIL DE CUISSON

(30) Priorität: 03.09.2014 DE 102014217632
(43) Veröffentlichungstag der Anmeldung: 09.03.2016
(73) Patentinhaber: BSH Hausgeräte GmbH, 81739 München (DE)
(72) Erfinder: Bally, Ingo, 83278 Traunstein (DE); Kabatas, Ramazan, 83301 Traunreut (DE); Steinbeck, Martin-Ernst, 83342 Tacherting (DE)

(56) Entgegenhaltungen:
- EP-A1- 2 615 380
- EP-A1- 2 738 474
- US-A1- 2010 084 355
- US-A1- 2014 216 438

## Beschreibung

Die vorliegende Erfindung betrifft einen Rost für ein Gargerät und ein solches Gargerät.

In Gargeräten wie beispielsweise Mikrowellengeräten oder Backöfen mit integriertem Mikrowellengerät ist im Garraum ein Rost vorgesehen. Roste für Gargeräte mit Mikrowellenfunktion benötigen einen gegenüber der Stellfläche des Rostes erhöhten Rahmen, um ein Herunterrutschen von Gargutbehältern, insbesondere mit Flüssigkeiten gefüllten Behältern, zu verhindern. Ein erhöhter freistehender Rahmen kann aber als Antenne für die Mikrowellenstrahlung wirken. Es kann somit zur örtlichen Erhitzung des Rosts kommen.

Der Rost kann geometrisch so gestaltet werden, dass eine Erwärmung durch die Mikrowelle verhindert wird. Bisher wurden, bei vorgegebenen Abmessungen durch das Gargerät, der vordere und der hintere Rahmenteil des Rostes durch entsprechende Prägungen so gestaltet, dass es zu keiner Erwärmung während des Mikrowellenbetriebs kommt. Bei geänderter Gargerätgeometrie scheidet eine Prägung des vorderen und hinteren Rahmenteils des Rostes allerdings aus.

In der US 2010/0084355 A1 werden Roste offenbart, bei denen alle Gitterstäbe mit dem Rahmen verbunden sind. Diese Roste sind jedoch aufwendig in der Herstellung.

Aus der US 2014/0216438 A1 ist ein Rost für einen Ofen bekannt. Der Rost weist eine Reihe von Gitterstäben auf, die an Tragestäben befestigt sind. An der Seite des Rosts, die im Betrieb des Ofens dem Benutzer zugewandt ist, ist ein Bereich vorhanden, in dem die Gitterstäbe nicht bis zum am Rande liegenden Tragestab durchgeführt sind. Dies ermöglicht dem Benutzer in den Rost zu greifen, um den Rost zu bewegen.

Aus der EP 2 738 474 A1 ist ein Rost für ein Mikrowellengerät bekannt. Der Rost weist Gitterstäbe und Tragestäbe auf. Bei den Abständen der Stäbe wird darauf geachtet, dass möglichst wenig Mikrowellenstrahlung im Rost absorbiert wird

Vor diesem Hintergrund besteht eine Aufgabe der vorliegenden Erfindung darin, einen verbesserten Rost für ein Gargerät zur Verfügung zu stellen.

Demgemäß wird ein Rost für ein Gargerät mit einem Rahmen und einer Stellfläche vorgeschlagen. Die Stellfläche weist mindestens einen Tragestab und eine Anzahl von N Gitterstäben auf, wobei die N Gitterstäbe jeweils mit dem Tragestab verbunden sind und der Tragestab an zwei Stellen mit dem Rahmen verbunden ist. Der Rahmen ist elektrisch leitend über eine Anzahl von M Kurzschlussdrähten mit der Stellfläche verbunden, wobei die Anzahl M der Kurzschlussdrähte kleiner als die Anzahl N der Gitterstäbe ist.

Vorteilhafterweise sind die geometrischen Verhältnisse damit so abgestimmt, dass eine Erwärmung des Rostes durch Mikrowellen verhindert wird. Zudem ist durch die Anordnung der Kurzschlussdrähte von der Stellfläche zum Rahmen eine Abstimmung auf geänderte Garraumgeometrien möglich, um eine örtliche Erwärmung des Rostes während des Mikrowellenbetriebes zu vermeiden. Dadurch besteht für den Benutzer kein Risiko sich am Rost zu verbrennen. Weiter wird keine Mikrowellen-Leistung unnötig in Wärme umgesetzt und der Wirkungsgrad damit verbessert.

Außerdem kann der Rost einfach hergestellt werden. Die Stellfläche weist bevorzugt im Wesentlichen gerade Gitterstäbe auf. Ein aufwendiges Herstellen von gebogenen Abschnitten an den Enden aller Gitterstäbe kann genauso entfallen wie das Befestigen aller Gitterstäbe am Rahmen. Zudem kann Material eingespart werden, da nicht alle Gitterstäbe über die Stellfläche hinaus bis zum Rahmen verlängert werden.

Gemäß einer Ausführungsform verläuft der jeweilige der M Kurzschlussdrähte senkrecht zu den Tragestäben. Der Rahmen kann hierdurch zusätzlich auf einer Seite mit der Stellfläche elektrisch leitend verbunden werden, an welcher nicht schon eine Verbindung über die Tragestäbe existiert. Vorteilhafterweise entsteht damit auch auf dieser Seite kein Element des Rahmens, insbesondere kein zu langes Element des Rahmens, welches als Antenne wirken könnte.

Gemäß der Erfindung ist der Rahmen gegenüber der Stellfläche erhöht. Vorteilhafterweise kann dadurch ein Herunterrutschen von Gargutbehältern verhindert werden.

Gemäß der Erfindung ist die Anzahl M der Kurzschlussdrähte zwei, drei oder vier. Vorteilhafterweise kann durch die Verwendung von nur wenigen Kurzschlussdrähten viel Material eingespart werden.

Gemäß einer weiteren Ausführungsform ist der jeweilige der M Kurzschlussdrähte als Verlängerung eines Gitterstabes ausgeführt. Vorteilhafterweise muss dann für einen Kurzschlussdraht kein extra Element verwendet werden. Alternativ kann der Kurzschlussdraht aber auch als extra Element ausgeführt werden.

Gemäß der Erfindung sind die M Kurzschlussdrähte an der Unterseite des Rahmens angebracht. Vorteilhafterweise ergeben sich dadurch keine Vorsprünge auf dem Rahmen, an denen man mit einem Gargutbehälter hängen bleiben könnte, wenn der Gargutbehälter in den Garraum hineingestellt oder herausgeholt wird.

Gemäß der Erfindung weist der Rost zwei oder mehr Kurzschlussdrähte pro Seite des Rahmens auf, die über die Kurzschlussdrähte mit der Stellfläche verbunden ist, um ein Kippen des Rostes auf einer Unterlage zu vermeiden. Vorteilhafterweise erfüllt der so gestaltete Rost die Forderung nach der Einlegbarkeit in ein Backblech oder eine Kombipfanne ohne zu kippen.

Gemäß einer weiteren Ausführungsform ist die Stellfläche durch zwei Tragestäbe nach außen begrenzt. Vorteilhafterweise weist die Stellfläche so eine hohe Stabilität auf. Gemäß einer weiteren Ausführungsform verlaufen die beiden Tragestäbe, die die Stellfläche nach außen begrenzen, senkrecht zu den Gitterstäben. Vorteilhafterweise ergibt sich dadurch eine gitterförmige Anordnung.

Gemäß einer weiteren Ausführungsform ist der Rahmen über die beiden Tragestäbe, die die Stellfläche nach außen begrenzen, elektrisch leitend mit der Stellfläche verbunden. Vorteilhafterweise ist der Ort, von dem die elektrisch leitende Verbindung von der Stellfläche zum Rahmen realisiert wird, kontinuierlich entlang des jeweiligen Tragestabes variierbar.

Gemäß einer weiteren Ausführungsform ist die Höhe des Rahmens bezogen auf die Stellfläche konstant. Vorteilhafterweise ergibt sich dadurch ein Rahmen, der in einer einzigen Ebene liegt.

Gemäß einer weiteren Ausführungsform weisen die Kurzschlussdrähte eine Z-förmige Biegung auf. Vorteilhafterweise können Gargutbehälter dadurch auch in der Nähe der Kurzschlussdrähte über den Rand der Stellfläche hinausragen.

Gemäß einer weiteren Ausführungsform sind die Gitterstäbe gerade. Vorteilhafterweise können die Gitterstäbe dadurch einfach hergestellt werden.

Gemäß einer weiteren Ausführungsform sind die Gitterstäbe oberhalb des Tragestabs angeordnet. Vorteilhafterweise sorgt dies für einen sicheren Stand der Gargutbehälter auf der Stellfläche.

Weiterhin wird ein Gargerät mit einem derartigen Rost vorgeschlagen. Ein solches Gargerät ist beispielsweise ein Mikrowellengerät oder ein Backofen mit integriertem Mikrowellengerät.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine perspektivische Ansicht einer Ausführungsform eines Rostes, die nicht Teil der Erfindung ist.
Fig. 2 zeigt eine perspektivische Ansicht einer zweiten Ausführungsform eines Rostes; und
Fig. 3 zeigt eine perspektivische Ansicht eines Rostes in einem Backblech.

In den Figuren sind gleiche oder funktionsgleiche Elemente mit denselben Bezugszeichen versehen worden, sofern nichts anderes angegeben ist.

Fig. 1 zeigt eine erste Ausführungsform eines Rostes 1 für ein Gargerät, die nicht Teil der Erfindung ist. Insbesondere ist der Rost 1 für ein Mikrowellengerät oder einen Backofen mit integriertem Mikrowellengerät geeignet. Auf einer Stellfläche 5 können Gargefäße oder dergleichen abgestellt werden. Die Stellfläche 5 in Fig. 1 weist drei Tragestäbe 3a, 3b, 3c und mehrere Gitterstäbe 4 auf. Die Gitterstäbe 4 sind an den Tragestäben 3a, 3b, 3c befestigt. Zwei äußere Tragestäbe 3a, 3c begrenzen die Stellfläche 5 nach außen in zwei Richtungen. In den anderen beiden Richtungen wird die Stellfläche 5 jeweils durch einen Gitterstab 4 begrenzt. Um die Stellfläche 5 herum befindet sich ein Rahmen 2. Der Rahmen 2 kann auch als Reling bezeichnet werden. Der Rahmen 2 ist gegenüber der Stellfläche 5 in einer erhöhten Position angeordnet, d.h. der Rahmen 2 befindet sich bezogen auf die Stellfläche 5 in einer bestimmten Höhe 8.

In der Fig. 1 sind die drei Tragestäbe 3a, 3b, 3c parallel zueinander angeordnet und an ihren jeweiligen Enden mit dem Rahmen 2 verbunden. Der gezeigte Rahmen 2 ist im Wesentlichen rechteckig. Auf den beiden Seiten des Rahmens 2, auf denen der Rahmen 2 nicht über die Tragestäbe 3a, 3b, 3c mit der Stellfläche 5 verbunden ist, kann man in Fig. 1 jeweils einen Kurzschlussdraht 6a, 6b sehen. Der Kurzschlussdraht 6 kann auch als Kurzschlussbügel bezeichnet werden.

Ohne den Kurzschlussdraht 6a, 6b würde ein langes Rahmenstück entstehen, welches als Antenne für die Mikrowellen wirken kann. Dadurch käme es beim Mikrowellenbetrieb zu einer lokalen Erwärmung dieses Rahmenstücks. Aus diesem Grund, um eine lokale Erwärmung eines Rahmenstücks zu verhindern, wird der Kurzschlussdraht 6a, 6b angebracht. Ein Benutzer, der mit dem Rost 1 in Berührung kommt, kann sich dadurch nicht verbrennen.

Fig. 2 zeigt eine zweite Ausführungsform eines Rostes 1 für ein Gargerät. Auch dieser Rost 1 ist insbesondere für ein Mikrowellengerät oder einen Backofen mit integriertem Mikrowellengerät geeignet. Die zweite Ausführungsform unterscheidet sich von der ersten Ausführungsform nur in der Anzahl der Kurzschlussdrähte 6. Auf den beiden Seiten des Rahmens 2, auf denen der Rahmen 2 nicht über die Tragestäbe 3a, 3b, 3c mit der Stellfläche 5 verbunden ist, kann man in Fig. 2 jeweils zwei Kurzschlussdrähte 6a, 6c; 6b, 6d sehen.

Durch die vielen elektrisch leitenden Schleifen, die der Rost 1 bildet, ist es höchst aufwendig, die Absorption der Mikrowellenstrahlung durch den Rost 1 exakt zu berechnen. Für welche Garraumgeometrie welche Anzahl von Kurzschlussdrähten 6 von Nöten ist, um die lokalen Erwärmungen des Rahmens 2 zuverlässig auszuschließen, wird daher vorzugsweise über Versuche ermittelt. Allgemein wird der Rost N Gitterstäbe 4 und M Kurzschlussdrähte 6 aufweisen. Dabei sind N und M natürliche Zahlen. Es gilt dabei die Bedingung 1 ≤ M < N.

Wenn die Anzahl M der Kurzschlussdrähte 6 kleiner als die Anzahl N der Gitterstäbe 4 ist, dann hat dies die folgenden Vorteile. Zum einen wird Material eingespart. Je weniger Kurzschlussdrähte 6 verwendet werden, desto weniger Material wird verbraucht. Zum anderen müssen weniger Verbindungen am Rahmen 2 realisiert werden. Jeder Kurzschlussdraht 6 muss am Rahmen 2 befestigt werden. Je weniger Kurzschlussdrähte 6 verwendet werden, desto weniger Verbindungen zwischen dem Rahmen 2 und den Kurzschlussdrähten 6 müssen realisiert werden. Je geringer die Zahl der Kurzschlussdrähte 6, desto geringer ist auch der Produktionsaufwand für den Rost 1. Bevorzugt werden deshalb ein, zwei, drei, vier, fünf, sechs, sieben, acht, neun oder zehn Kurzschlussdrähte 6 pro Rost 1 verwendet. Besonders bevorzugt werden ein, zwei, drei oder vier Kurzschlussdrähte 6 pro Rost 1 verwendet.

Ein Kurzschlussdraht 6 zum Verhindern der lokalen Erwärmung des Rosts 1 und insbesondere des Rahmens 2 ist vor allem an den Stellen sinnvoll, an denen der Rahmen 2 nicht schon über einen Tragestab 3 elektrisch leitend mit der Stellfläche 5 verbunden ist. Dies kann z.B. dadurch erreicht werden, indem ein Kurzschlussdraht 6 senkrecht zu einem Tragestab 3 verläuft. Damit treffen Kurzschlussdraht 6 und Tragestab 3 am Rahmen 2 zwangsläufig nicht aufeinander.

Die Stellfläche 5 kann einen einzigen Tragestab 3 vorsehen. In diesem Fall verläuft der Tragestab 3 bevorzugt durch die Mitte der Stellfläche 5. Die Stellfläche 5 kann aber auch mehrere Tragestäbe 3 vorsehen. Insbesondere können zwei, drei, vier, fünf oder sechs Tragestäbe 3 verwendet werden. Die mehreren Tragestäbe 3 können parallel zueinander verlaufen. Sie können aber auch nicht parallel zueinander verlaufen. Es ist auch möglich, dass sich die Tragestäbe 3 kreuzen.

Die Stellfläche 5 kann durch zwei Tragestäbe 3a, 3c nach außen begrenzt werden. Eine Konfiguration, bei der zwei Tragestäbe 3a, 3c die Stellfläche 5 in zwei gegenüberliegenden Richtungen nach außen begrenzen, weist eine hohe Stabilität auf. Die beiden Tragestäbe 3a, 3c, die die Stellfläche 5 nach außen begrenzen, können senkrecht zu den Gitterstäben 4 stehen. In diesem Fall ergibt sich eine gitterförmige Anordnung. Die Verwendung von Tragestäben 3a, 3c, die die Stellfläche 5 nach außen begrenzen, hat noch einen weiteren Vorteil. Der Rahmen 2 kann über die beiden Tragestäbe 3a, 3c, die die Stellfläche 5 nach außen begrenzen, elektrisch leitend mit der Stellfläche 5 verbunden werden. In diesem Fall kann der Ort, von dem die elektrisch leitende Verbindung von der Stellfläche 5 zum Rahmen 2 realisiert wird, kontinuierlich entlang des jeweiligen Tragestabes 3a, 3c verschoben werden.

Der Rahmen 2 kann gegenüber der Stellfläche 5 erhöht sein. Damit kann ein Herunterrutschen von Gargutbehältern von dem Rost 1 verhindert werden. Weiter kann die Höhe 8 des Rahmens 2 bezogen auf die Stellfläche 5 konstant sein. Damit liegt der Rahmen 2 in einer einzigen Ebene. Dies hat den Vorteil, dass man beim Einstellen von Gargutbehältern in den Garraum und beim Herausnehmen von Gargutbehältern aus dem Garraum nicht an einem unebenen Rahmen 2 hängen bleibt.

Der jeweilige der M Kurzschlussdrähte 6 kann als separates Element, das sowohl am Rahmen 2 als auch an der Stellfläche 5 befestigt wird, ausgeführt werden. Der jeweilige der M Kurzschlussdrähte 6 kann aber auch als Verlängerung eines Gitterstabes 4 ausgeführt werden. In diesem Fall wird der verlängerte Gitterstab nur noch am Rahmen 2 befestigt.

Weiter kann der jeweilige der M Kurzschlussdrähte 6 an der Unterseite des Rahmens 2 angebracht werden. In diesem Fall ergeben sich dadurch keine Vorsprünge durch die Kurzschlussdrähte 6 auf der Oberseite des Rahmens 2, an denen man mit einem Gargutbehälter hängen bleiben könnte, wenn der Gargutbehälter in den Garraum hineingestellt oder herausgeholt wird.

Die Gitterstäbe 4 der Stellfläche 5 können parallel zueinander verlaufen. Die Gitterstäbe können aber auch nicht parallel zueinander verlaufen. Es ist auch möglich, dass sich die Gitterstäbe kreuzen. Die Gitterstäbe 4 können gerade oder gebogen ausgebildet sein. Bevorzugt sind die Gitterstäbe 4 gerade ausgebildet. Dann sind sie besonders einfach herzustellen. Gitterstäbe 4, die an einem Ende einen Kurzschlussdraht 6 aufweisen, können im Bereich des Kurzschlussdrahts 6 gebogen sein. Gitterstäbe 4, die an zwei Enden einen Kurzschlussdraht 6 aufweisen, können im Bereich der beiden Kurzschlussdrähte 6 gebogen sein. Weiter können die Gitterstäbe 4 oberhalb der Tragestäbe 3 angeordnet werden. Dadurch können die vielen Gitterstäbe 4 eine ebene Stellfläche 5 bilden, auf der ein Gargutbehälter einen sicheren Stand findet.

Die Kurzschlussdrähte 6 können eine Z-förmige Biegung aufweisen. In den Fig. 1 und 2 sind solche Kurzschlussdrähte 6a, 6b, 6c, 6d dargestellt. Durch diese Form der Kurzschlussdrähte 6a, 6b, 6c, 6d können Gargutbehälter auch in der Nähe der Kurzschlussdrähte 6a, 6b, 6c, 6d über den Rand der Stellfläche 5 hinausragen.

Der in den Fig. 1 und 2 dargestellte Rahmen 2 ist im Wesentlichen rechteckig. Der Rahmen 2 muss allerdings nicht rechteckig sein, sondern kann auch eine andere Form aufweisen.

Für den Rost 1 kommen alle Edelstahl-Varianten als Materialien in Frage. Insbesondere kann der Rost 1 Chrom-Nickel-Stahl aufweisen.

Fig. 3 zeigt einen Rost 1 gemäß der zweiten Ausführungsform, d.h. mit zwei Kurzschlussdrähten 6a, 6c; 6b, 6d auf einer Seite, der in ein Backblech 7 eingelegt ist. Wenn der Rost 1 in ein Backblech 7 eingelegt wird oder wenn eine Kombipfanne verwendet wird, dann können vom Rost 1 tropfende Flüssigkeiten aufgefangen werden. Wie oben beschrieben, wird ein Kurzschlussdraht 6a, 6b, 6c, 6d bevorzugt unterhalb des Rahmens 2 befestigt. Wird ein solcher Rost 1 mit nur einem Kurzschlussdraht 6a, 6b unter einer Seite des Rahmens 2 in ein Backblech 7 eingelegt, dann wird der Rost 1 um den Kurzschlussdraht 6 kippen. Wenn der Rost 1 dagegen zwei oder mehr Kurzschlussdrähte 6a, 6c; 6b, 6d pro Seite des Rahmens 2, die über die Kurzschlussdrähte 6 mit der Stellfläche 5 verbunden ist, aufweist, kann ein Kippen des Rostes 1 auf dem Backblech 7 vermieden werden. Ein so ausgestalteter Rost 1 wird also beim Einlegen in ein Backblech 7 oder eine Kombipfanne nicht kippen.

Ein Gargerät mit einem derartigen Rost 1 erlaubt einen sicheren Umgang mit dem Gargerät, da sich ein Benutzer des Gargeräts nicht am Rost 1 verbrennen kann. Ein solches Gargerät ist beispielsweisen ein Mikrowellengerät oder ein Backöfen mit integriertem Mikrowellengerät.

Obwohl die vorliegende Erfindung anhand von Ausführungsbeispielen beschrieben wurde, ist sie vielfältig modifizierbar.

### Verwendete Bezugszeichen:

- 1: Rost
- 2: Rahmen
- 3: Tragestab
- 4: Gitterstab
- 5: Stellfläche
- 6: Kurzschlussdraht
- 7: Backblech
- 8: Höhe des Rahmens

## Patentansprüche

1. Rost (1) für ein Gargerät, mit einem Rahmen (2), und einer Stellfläche (5), die mindestens einen Tragestab (3) und eine Anzahl von N Gitterstäben (4) aufweist, wobei die N Gitterstäbe (4) jeweils mit dem Tragestab (3) verbunden sind und der Tragestab (3) an zwei Stellen mit dem Rahmen (2) verbunden ist, wobei der Rahmen (2) gegenüber der Stellfläche (5) erhöht ist und elektrisch leitend über eine Anzahl von M Kurzschlussdrähten (6) mit der Stellfläche (5) verbunden ist, **gekennzeichnet dadurch, dass** die M Kurzschlussdrähte (6) an der Unterseite des Rahmens (2) angebracht sind, wobei die Anzahl M der Kurzschlussdrähte (6) kleiner als die Anzahl N der Gitterstäbe (4) ist, und wobei der Rost (1) zwei oder mehr Kurzschlussdrähte (6) pro Seite des Rahmens (2) aufweist, die über die Kurzschlussdrähte (6) mit der Stellfläche (5) verbunden sind, um ein Kippen des Rostes (1) auf einer Unterlage zu vermeiden.

2. Rost (1) nach Anspruch 1, **dadurch gekennzeichnet, dass** die M Kurzschlussdrähte (6) senkrecht zu den Tragestäben (3) verlaufen.

3. Rost (1) nach einem der Ansprüche 1 - 2, **dadurch gekennzeichnet, dass** die Anzahl M der Kurzschlussdrähte zwei, drei oder vier ist.

4. Rost (1) nach einem der Ansprüche 1 - 3, **dadurch gekennzeichnet, dass** die M Kurzschlussdrähte (6) als Verlängerung eines Gitterstabes (4) ausgeführt sind.

5. Rost (1) nach einem der Ansprüche 1 - 4, **dadurch gekennzeichnet, dass** die Stellfläche (5) durch zwei Tragestäbe (3a, 3c) nach außen begrenzt ist.

6. Rost (1) nach Anspruch 5, **dadurch gekennzeichnet, dass** die beiden Tragestäbe (3a, 3c), die die Stellfläche (5) nach außen begrenzen, senkrecht zu den Gitterstäben (4) verlaufen.

7. Rost (1) nach Anspruch 5 oder 6, **dadurch gekennzeichnet, dass** der Rahmen (2) über die beiden Tragestäbe (3a, 3c), die die Stellfläche (5) nach außen begrenzen, elektrisch leitend mit der Stellfläche (5) verbunden ist.

8. Rost (1) nach einem der Ansprüche 1 - 7, **dadurch gekennzeichnet, dass** die Höhe des Rahmens (2) bezogen auf die Stellfläche (5) konstant ist.

9. Rost (1) nach einem der Ansprüche 1 - 8, **dadurch gekennzeichnet, dass** die Kurzschlussdrähte (6) eine Z-förmige Biegung aufweisen.

10. Rost (1) nach einem der Ansprüche 1 - 9, **dadurch gekennzeichnet, dass** die Gitterstäbe (4) gerade sind.

11. Rost (1) nach einem der Ansprüche 1 - 10, **dadurch gekennzeichnet, dass** die Gitterstäbe (4) oberhalb des Tragestabs (3) angeordnet sind.

12. Gargerät mit einem Rost (1) nach einem der Ansprüche 1 - 11.

## Claims

1. Wire rack (1) for a cooking appliance, with a frame (2), and placement area (5), which has at least one support bar (3) and a number of N grid bars (4), wherein the N grid bars (4) are each connected to the support bar (3) and the support bar (3) is connected to the frame (2) at two points, wherein the frame (2) is raised in relation to the placement area (5) and is connected to the placement area (5) in an electrically conductive manner via a number of M short-circuit wires (6), **characterised in that** the M short-circuit wires (6) are attached to the underside of the frame (2), wherein the number M of short-circuit wires (6) is less than the number N of grid bars (4), and wherein the wire rack (1) has two or more short-circuit wires (6) per side of the frame (2), which are connected to the placement area (5) via the short-circuit wires (6), in order to avoid a tilting of the wire rack (1) on a base support.

2. Wire rack (1) according to claim 1, **characterised in that** the M short-circuit wires (6) run perpendicularly to the support bars (3).

3. Wire rack (1) according to one of claims 1 - 2, **characterised in that** the number M of short-circuit wires is two, three or four.

4. Wire rack (1) according to one of claims 1 - 3, **characterised in that** the M short-circuit wires (6) are designed as an extension of a grid bar (4).

5. Wire rack (1) according to one of claims 1 - 4, **characterised in that** the placement area (5) is outwardly delimited by two support bars (3a, 3c).

6. Wire rack (1) according to claim 5, **characterised in that** the two support bars (3a, 3c), which outwardly delimit the placement area (5), run perpendicularly to the grid bars (4).

7. Wire rack (1) according to claim 5 or 6, **characterised in that** the frame (2) is connected to the placement area (5) in an electrically conductive manner via the two support bars (3a, 3c), which outwardly delimit the placement area (5).

8. Wire rack (1) according to one of claims 1 - 7, **characterised in that** the height of the frame (2) in relation to the placement area (5) is constant.

9. Wire rack (1) according to one of claims 1 - 8, **characterised in that** the short-circuit wires (6) have a Z-shaped bending.

10. Wire rack (1) according to one of claims 1 - 9, **characterised in that** the grid bars (4) are straight.

11. Wire rack (1) according to one of claims 1 - 10, **characterised in that** the grid bars (4) are arranged above the support bar (3).

12. Cooking appliance with a wire rack (1) according to one of claims 1 - 11.

## Revendications

1. Grille (1) pour un appareil de cuisson, comprenant un cadre (2) et une surface de pose (5) présentant au moins une tige de support (3) et une pluralité de N tiges de grille (4), les N tiges de grille (4) étant chacune raccordée à la tige de support (3) et la tige de support (3) étant raccordée en deux points au cadre (2), le cadre (2) étant surélevé par rapport à la surface de pose (5) et étant raccordé de manière électroconductrice par le biais d'une pluralité de M fils de court-circuit (6) à la surface de pose (5), **caractérisée en ce que** les M fils de court-circuit (6) sont apposés sur le côté inférieur du cadre (2), le nombre M des fils de court-circuit (6) étant plus petit que le nombre N des tiges de grille (4), et la grille (1) présentant deux fils de court-circuit (6), ou plus, par côté du cadre (2), lesquels sont raccordés par les fils de court-circuit (6) à la surface de pose (5) pour éviter un basculement de la grille (1) sur un palier inférieur.

2. Grille (1) selon la revendication 1, **caractérisée en ce que** les M fils de court-circuit (6) passent à la perpendiculaire des tiges de support (3).

3. Grille (1) selon l'une des revendications 1-2, **caractérisée en ce que** les fils de court-circuit sont au nombre M de deux, de trois ou de quatre.

4. Grille (1) selon l'une des revendications 1-3, **caractérisée en ce que** les M fils de court-circuit (6) sont réalisés en tant que prolongement d'une tige de grille (4).

5. Grille (1) selon l'une des revendications 1-4, **caractérisée en ce que** la surface de pose (5) est délimitée sur l'extérieur par deux tiges de support (3a, 3c).

6. Grille (1) selon la revendication 5, **caractérisée en ce que** les deux tiges de support (3a, 3c), qui délimitent sur l'extérieur la surface de pose (5), passent à la perpendiculaire des tiges de grille (4).

7. Grille (1) selon la revendication 5 ou 6, **caractérisée en ce que** le cadre (2) est raccordé de manière électroconductrice à la surface de pose (5) par les deux tiges de support (3a, 3c), lesquelles délimitent sur l'extérieur la surface de pose (5).

8. Grille (1) selon l'une des revendications 1-7, **caractérisée en ce que** la hauteur du cadre (2) par rapport à la surface de pose (5) est constante.

9. Grille (1) selon l'une des revendications 1-8, **caractérisée en ce que** les fils de court-circuit (6) sont pliés en forme de Z.

10. Grille (1) selon l'une des revendications 1-9, **caractérisée en ce que** les fils de grille (4) sont droits.

11. Grille (1) selon l'une des revendications 1-10, **caractérisée en ce que** les fils de grille (4) sont disposés au-dessus de la tige de support (3).

12. Appareil de cuisson muni d'une grille (1) selon l'une des revendications 1-11.
